# EUROPÄISCHE PATENTSCHRIFT

(11) **EP 1 009 064 B1**
(45) Veröffentlichungstag und Bekanntmachung des Hinweises auf die Patenterteilung: **26.11.2003**
(21) Anmeldenummer: 99124659.6
(22) Anmeldetag: 10.12.1999
(51) Int. Cl.: H01R 13/506, H01R 13/64

(54) **Elektrischer Steckverbinder**
Electrical connector
Connecteur électrique

(30) Priorität: 11.12.1998 DE 19857325
(43) Veröffentlichungstag der Anmeldung: 14.06.2000
(73) Patentinhaber: TYCO Electronics Logistics AG, 9323 Steinach (CH); Bayerische Motoren Werke Aktiengesellschaft, 80788 München (DE)
(72) Erfinder: Colpaert, Bart, 8260 Brugge (BE); Dessin, Jan, 8370 Blangenberge (BE); Dobbelaere, Joris, 8730 Beernemn (BE); Merkle, Klaus, 75015 Bretten (DE); Weng, Karl-Heinz, 80796 München (DE); Fahrnbauer, Bernhard, 80339 München (DE)
(74) Vertreter: Heinz-Schäfer, Marion

(56) Entgegenhaltungen:
- DE-A- 4 441 281
- DE-C- 19 652 855

## Beschreibung

Die Erfindung bezieht sich auf einen elektrischen Steckverbinder für eine Anzahl von Steckkontakten in kompakter Bauweise, bestehend aus einem Stecker und einer geräteseitigen Steckerleiste mit einem Steckkragen für die Aufnahme des Steckers, bei dem das Steckergehäuse für die Aufnahme von Steckkontakt-Gehäusen gestaltet ist, die jeweils mehrere Steckkontakt-Elemente in sich aufnehmen und im Steckergehäuse verrastbar sind.

Steckverbinder dieser Art sind beispielsweise durch die Literaturstelle DE 4330626 C2 bekannt. Das hier als Übergehäuse bezeichnete Steckergehäuse hat einen als Einschubkanal bezeichneten Aufnahmeschacht für zwei als Kontaktträger bezeichnete verschieden breite Steckkontakt-Gehäuse. Der Einschubkanal ist an der Vorderseite des Übergehäuses offen. Bei diesem bekannten elektrischen Steckverbinder sind spezielle Maßnahmen zur Verrastung der Kontaktträger im Einschubkanal an seiner Rückseite vorgesehen, die ein relativ aufwendiges Werkzeugkonzept erfordern. Spezielle Zuordnungssicherungen in Form von Kodiermaßnahmen zwischen dem Einschubkanal und den darin unterzubringenden Kontaktträgern sind hier nicht erforderlich, da lediglich ein Einschubkanal vorhanden ist. Die als Kontaktträgerpaket anzusprechenden beiden unterschiedlich breiten Kontaktträger können im übrigen mit Rücksicht auf die üblicherweise vorgesehene sogenannte Sekundärsicherung für die in den Kontaktträgern untergebrachten Buchsenkontakte überhaupt nicht in den Einschubkanal eingeschoben werden, wenn sie nicht richtig nebeneinander angeordnet sind.

Zuordnungssicherungen in Form von Kodiermaßnahmen kommen bei solchen elektrischen Steckverbindern allerdings häufig dann zu Anwendung, wenn die Möglichkeit einer falschen Steckverbindung zwischen Stecker und geräteseitiger Steckerleiste nicht auszuschließen ist. Wie beispielsweise die weitere Literaturstelle DE 19652855 C1 zeigt, bestehen diese Kodiermaßnahmen aus in Steckrichtung verlaufenden Kodierstegen und Kodiernuten, von denen sich die Kodierstege an der Außenseite der Seitenwände des Steckergehäuses und die Kodiernuten an der Innenseite des Steckkragens der geräteseitigen Steckerleiste befinden.

Bei solchen elektrischen Steckverbindern sind auch Steckergehäuse denkbar, bei denen jedem Steckkontakt-Gehäuse ein Aufnahmeschacht zugeordnet ist. Hier kann es notwendig sein, Zuordnungssicherungen auch zwischen den Steckkontakt-Gehäusen und den Aufnahmeschächten des Steckergehäuses vorzusehen. Bei kompakter Bauweise ist es in diesem Falle nicht möglich, von in Einschieberichtung verlaufenden Kodierstegen bzw. Kodiernuten an den Außenseiten der Seitenwände der Steckkontakt-Gehäuse bzw. den Innenseiten der Seitenwände der Aufnahmeschächte Gebrauch zu machen.

Der Erfindung liegt die Aufgabe zugrunde, eine neue kompakte Bauform für einen elektrischen Steckverbinder mit einem zwei und mehr Aufnahmeschächte für Steckkontakt-Gehäuse aufweisenden Steckergehäuse anzugeben, das bei kostengünstigem Werkzeugkonzept auch eine Kodierung zwischen den Aufnahmeschächten und den Steckkontaktgehäusen möglich macht.

Diese Aufgabe wird gemäß der Erfindung dadurch gelöst, daß das Steckergehäuse mehrere gleiche Abmessungen aufweisende Aufnahmeschächte aufweist, die nebeneinander angeordnet sind und Aufnahmeöffnungen an der Vorderseite des Steckergehäuses haben, daß die Steckkontakt-Gehäuse in ihrer Breite und Tiefe an die Abmessungen der Aufnahmeschächte des Steckergehäuses angepaßt sind, daß für eine Kodierung zwischen den Aufnahmeschächten des Steckergehäuses und den Steckkontakt-Gehäusen einerseits die Rückwand des Steckergehäuses im Bereich jedes Aufnahmeschachtes und andererseits die Rückwand jedes Steckkontakt-Gehäuses Kodier-Elemente in Form von Vertiefungen und Erhöhungen aufweist, die beim Einschieben der Steckkontakt-Gehäuse in die Aufnahmeschächte des Steckergehäuses paarweise ineinander greifen und daß die Tiefen- und/oder Höhen-Abmessungen der paarweise ineinander greifenden Kodier-Elemente so gewählt ist, daß die Verrastung eines Steckkontakt-Gehäuses in einem Aufnahmeschacht des Steckergehäuses nur dann möglich ist, wenn die Kodierung des Aufnahmeschachtes mit der Kodierung des hierin aufzunehmenden Steckkontakt-Gehäuses übereinstimmt.

Zweckmäßige Ausgestaltungen des Gegenstandes nach dem Patentanspruch 1 sind in den weiteren Patentansprüchen 2 bis 12 angegeben.

Anhand eines Ausführungsbeispiels das in der Zeichnung dargestellt ist, soll die Erfindung im folgenden noch näher erläutert werden. In der Zeichnen bedeuten
- Fig. 1: das Steckergehäuse des Steckers eines elektrischen Steckverbinders in perspektivischer Darstellung,
- Fig. 2: zwei in die Aufnahmeschächte des Steckergehäuses einschiebbare Steckkontakt-Gehäuse in perspektivischer Darstellung,
- Fig. 3: die Frontansicht des aus Steckergehäuse nach Fig. 1 mit hierin eingeschobenen Steckkontakt-Gehäusen nach Fig. 2 bestehenden Steckers,
- Fig. 4: der Schnitt AA des Steckergehäuses nach Fig. 3,
- Fig. 5: der Schnitt BB des Steckergehäuses nach Fig. 3.

Von dem Ausführungsbeispiel für einen elektrischen Steckverbinder zeigt Fig. 1 das Steckergehäuse 2 des in Fig. 3 dargestellten Steckers 1 eines elektrischen Steckverbinders. Das Steckergehäuse 2 hat zwei gleiche
Aufnahmeschächte 3 für zwei gleiche in Fig. 2 dargestellte Steckkontakt-Gehäuse 4. Die Aufnahmeschächte 3 haben ihre Aufnahmeöffnungen 5 an der Vorderseite 6 des Steckergehäuses 2. Zwischen den Aufnahmeschächten 3 befindet sich ein schmaler Wand-Aufnahmeschacht 7, der im unteren und mittleren Bereich des Steckergehäuses 2 eine Öffnung 8 an seiner Vorderseite 6 und eine Öffnung 9 in seiner Rückwand 10 hat. Weiterhin hat der Wand-Aufnahmeschacht 7 eine durchgehende Öffnung 11 im Boden 12 des Steckergehäuses 2. In den Wand-Aufnahmeschacht 7 greift beim Einstecken des Steckers 1 in eine geräteseitige Steckerleiste mit einem Steckkragen, die in der Zeichnung nicht dargestellt ist, eine Steckkragen-Querwand ein.

Der Boden 12 des Steckergehäuses 2 weist im Bereich der Aufnahmeschächte 3 Stecköffnungen 13 für in der Zeichnung nicht dargestellte Steckkontakte auf, die im funktionsfähigen Zustand des Steckers 1 in die vertikalen Aufnahmekanäle 14 der Steckkontakt-Gehäuse 4 eingesetzt sind. Wenn die Steckkontakt-Gehäuse 4 bis zu ihrer Verrastung, die noch zu beschreiben ist, in die Aufnahmeschächte 3 des Steckergehäuses 2 eingeschoben sind, fluchten die in die Aufnahmekanäle 14 der Steckkontakt-Gehäuse 4 eingesetzten Steckkontakte, vorzugsweise Buchsenkontakte, mit den Stecköffnungen 13 im Boden 12 des Steckergehäuses 2.

Für die Sekundärsicherung der in die Aufnahmekanäle 14 der Steckkontakt-Gehäuse 4 im funktionsfähigen Zustand des Stekkers 1 eingesetzten Steckkontakte weisen die Steckkontakt-Gehäuse 4 im mittleren Bereich an den Außenseiten 15 ihrer beiden Seitenwände 16 eine waagrechte nutartige Aussparung 17 auf, die in ihrer Erstreckung lediglich durch die Vorderwand 18 der Steckkontakt-Gehäuse 4 begrenzt ist und in ihrer Tiefe bis in die Aufnahmekanäle 14 der Steckkontakt-Gehäuse 4 hineinreichen. In diese nutartigen Aussparungen 17 greifen beim Einschieben der Steckkontakt-Gehäuse 4 in die Aufnahmeschächte 3 in Einschieberichtung verlaufende Sicherungsleisten 19 mit hakenförmigem Querschnitt, die im mittleren Bereich an den Innenseiten 20 der Seitenwände 21 der Aufnahmeschächte 3 angeformt sind.

Für die Führung der Steckkontakt-Gehäuse 4 in den Aufnahmeschächten 3 des Steckergehäuses 2 sind im unteren Bereich des Steckergehäuses 2 an den Innenseiten 20 der Seitenwände 21 der Aufnahmeschächte 3 Führungsstege 22 angeformt, denen in den Außenseiten 15 der Seitenwände 16 im unteren Bereich der Steckkontakt-Gehäuse 4 vorhandene waagrechte Führungsnuten 23 zugeordnet sind.

An den Außenseiten 15 der Seitenwände 16 der Steckkontaktgehäuse 4 sind im oberen und unteren Bereich Rastzähne 24 angeformt. Den Rastzähnen 24 sind im oberen und unteren Bereich in den Seitenwänden 21 der Aufnahmeschächte 3 Gegenrast-Öffnungen 25 zugeordnet, in die die Steckkontakt-Gehäuse 4 im in die Aufnahmeschächte 3 eingeschobenen Zustand einrasten. Dabei hintergreifen die Rastzähne 24 den vorderen Rand 26 der Gegenrast-Öffnungen 25.

Die durch eine Kodierung gewährleistete richtige Zuordnung der Steckkontakt-Gehäuse 4 zu den Aufnahmeschächten 3 des Steckergehäuses 2 ist an seiner Rückwand 10 vorgesehen. Hierzu weist die Rückwand 10 des Steckergehäuses 2 im Mittenbereich seiner Aufnahmeschächte 3 senkrecht übereinander jeweils zwei gleiche Kodier-Elemente 27 in Form von waagrechten Längslöchern 28 rechteckiger Formgebung auf. In entsprechender Weise sind an den Außenseiten 29 der Rückwände 30 der Steckkontakt-Gehäuse 4, siehe Fig. 2, im Mittenbereich senkrecht übereinander jeweils zwei gleiche, zu den Kodier-Elementen 27 komplementäre Kodier-Elemente 31 in Form von waagrecht ausgerichteten kurzen Längsstegen 32 angeformt. Zum besseren Eingriff der Längsstege 32 in die Längslöcher 28 sind die Stirnseiten 33 der Längsstege 32 abgekantet. Beim Einschieben der Steckkontakt-Gehäuse 4 in die Aufnahmeschächte 3 des Steckergehäuses 2 greifen die Kodier-Elemente 27 und 31 nur dann formschlüssig ineinander, wenn sie hinsichtlich ihrer Lageposition miteinander übereinstimmen. Die Höhe der Längsstege 32 ist hierbei so festgelegt, daß sich die Steckkontakt-Gehäuse 4 bei fehlender Übereinstimmung nicht in den Aufnahmeschächten 3 verrasten lassen. Beim dargestellten Ausführungsbeispiel ist die unterschiedliche Kodierung zwischen dem linken Aufnahmeschacht 3 und dem ihm zugeordneten linken Steckkontakt-Gehäuse 4 einerseits und dem rechten Aufnahmeschacht 3 und dem ihm zugeordneten rechten Steckkontakt-Gehäuse 4 andererseits in einfacher Weise durch eine Verschiebung der einander paarweise zugeordneten Kodier-Elemente 27 und 31 in der Höhe herbeigeführt.

An seiner Oberseite ist das Steckergehäuse 2 mit einer Abdekkung 34 versehen, die im Bereich der Aufnahmeschächte 3 zur Vorderseite 6 des Steckergehäuses 2 offene gerundete Aussparungen 35 aufweist. Diese Aussparungen 35 sind für die Kabelanschlüsse der Steckkontakte in den Aufnahmekanälen 14 der Steckkontakt-Gehäuse 4 vorgesehen. In diesem Zusammenhang ist noch zu erwähnen, daß die Aufnahmeschächte 3 des Steckergehäuses 2 höher sind als die Steckkontakt-Gehäuse 4, so daß bei in die Aufnahmeschächte 3 eingeschobenen Steckkontakt-Gehäusen 4, wie in Fig. 3 gut zu erkennen ist, im oberen Bereich der Aufnahmeschächte 3 jeweils noch ein zur Vorderseite 6 des Steckergehäuses 2 offener Kabelanschlußraum 36 vorhanden ist.

Das in der Zeichnung dargestellte Ausführungsbeispiel für den Stecker 1 eines elektrischen Steckverbinders ist für seine Steckverbindung in einer geräteseitigen Steckerleiste für seine Verrastung in der Steckerleiste ausgelegt und weist darüber hinaus für die Steckverbindung eine Zuordnungssicherung in Form einer Kodierung auf.

Für seine Verrastung in einer geräteseitigen Steckerleiste weist das Steckergehäuse 2, wie insbesondere die in den Fig. 4 und 5 dargestellten Schnitte AA und BB des in Fig. 3 gezeigten Steckers 1 gut erkennen lassen, eine Rastfeder 37 auf, die auf seiten der Rückwand 10 am Boden 12 des Steckergehäuses 2 angeformt ist und sich parallel zur Rückwand 10 bis zu oberen Rand des Steckergehäuses 2 erstreckt. Zur Sicherung der Rastfeder 37 gegen ihre unbeabsichtigte Betätigung weist die Abdeckung 34 einen sich über die Rückwand 10 des Steckergehäuses 2 hinaus erstreckenden Kragen 38 auf, in den die Rastfeder 37 mit ihrem freien Ende hineinragt.

Für die Kodierung des Steckers 1 weist der Boden 10 des Stekkergehäuses 2 an seiner Vorderseite 6 Kodierzähne 39 auf, denen auf der Innenseite des Steckkragens der geräteseitigen Steckerleiste in Steckrichtung verlaufende Kodiernuten zugeordnet sind.

## Patentansprüche

1. Elektrischer Steckverbinder für eine Anzahl von Steckkontakten in kompakter Bauweise, bestehend aus einem Stecker (1) und einer geräteseitigen Steckerleiste mit einem Steckkragen für die Aufnahme des Steckers (1),
bei dem das Steckergehäuse (2) für die Aufnahme von Steckkontakt-Gehäusen (4) gestaltet ist, die jeweils mehrere Steckkontakt-Elemente in sich aufnehmen und im Steckergehäuse (2) verrastbar sind,
**dadurch gekennzeichnet, daß**
das Steckergehäuse (2) mehrere gleiche Abmessungen aufweisende Aufnahmeschächte (3) aufweist, die nebeneinander angeordnet sind und Aufnahmeöffnungen (5) an der Vorderseite (6) des Steckergehäuses (2) haben,
die Steckkontakt-Gehäuse (4) in ihrer Breite und Tiefe an die Abmessungen der Aufnahmeschächte (3) des Steckergehäuses (2) angepaßt sind,
für eine Kodierung zwischen den Aufnahmeschächten (3) des Steckergehäuses (2) und den Steckkontakt-Gehäusen (4) einerseits die Rückwand (10) des Steckergehäuses (2) im Bereich jedes Aufnahmeschachtes (3) und andererseits die Rückwand (30) jedes Steckkontakt-Gehäuses (4) Kodier-Elemente (27, 31) in Form von Vertiefungen und Erhöhungen aufweist, die beim Einschieben der Steckkontakt-Gehäuse (4) in die Aufnahmeschächte (3) des Steckergehäuses (2) paarweise ineinander greifen und
die Tiefen- und/oder Höhen-Abmessungen der paarweise ineinander greifenden Kodier-Elemente (27, 31) so gewählt ist, daß die Verrastung eines Steckkontakt-Gehäuses (4) in einem Aufnahmeschacht (3) es Steckergehäuses (2) nur dann möglich ist, wenn die Kodierung des Aufnahmeschachtes (3) mit der Kodierung des hierin aufzunehmenden Steckkontakt-Gehäuses (4) übereinstimmt.

2. Elektrischer Steckverbinder nach Anspruch 1,
**dadurch gekennzeichnet, daß**
die komplementäre Formgebung aller paarweise ineinander greifender Kodier-Elemente (27, 31) gleich ist und
die Kodierung zwischen den Aufnahmeschächten (3) des Steckergehäuses (2) und den Steckkontakt-Gehäusen (4) durch die Positionierung der paarweise ineinander greifenden Kodier-Elemente (27, 31) bestimmt ist.

3. Elektrischer Steckverbinder nach Anspruch 1 oder 2,
**dadurch gekennzeichnet, daß**
für die Kodierung eines Steckkontakt-Gehäuses (4) in einem Aufnahmeschacht (3) des Steckergehäuses (2) vier paarweise ineinander greifende Kodier-Elemente (27, 31) vorgesehen sind,
hierzu jeweils zwei Kodier-Elemente (27, 31) in einem vorgegebenen gegenseitigen Abstand senkrecht übereinander, beispielsweise mittig, einerseits in der Rückwand (10) des Steckergehäuses (2) jeweils im Bereich eines Aufnahmeschachtes (3) und andererseits an der Außenseite (29) der Rückwand (30) eines Steckkontakt-Gehäuses (4) angeordnet sind.

4. Elektrischer Steckverbinder nach einem der vorhergehenden Ansprüche,
**dadurch gekennzeichnet, daß**
daß die komplementäre Formgebung der paarweise ineinander greifenden Kodier-Elemente (27, 31) formschlüssig gestaltet ist.

5. Elektrischer Steckverbinder nach einem der vorhergehenden Ansprüche,
**dadurch gekennzeichnet, daß**
die Kodier-Elemente (27, 31) in der Rückwand (10) des Steckergehäuses (2) im Bereich der Aufnahmeschächte (3) durchgehende Löcher und an der Außenseite (29) der Rückwände (30) der Steckkontakt-Gehäuse (4) Zähne sind.

6. Elektrischer Steckverbinder nach Anspruch 5,
**dadurch gekennzeichnet, daß**
die Löcher waagrecht ausgerichtete Längslöcher (28) und die Zähne waagrecht ausgerichtete kurze Längsstege (32) sind, deren freie Stirnseiten (33) zum besseren Eingriff in die Längslöcher (28) abgekantet sind.

7. Elektrischer Steckverbinder nach einem der vorhergehenden Ansprüche,
**dadurch gekennzeichnet, daß**
die Aufnahmeschächte (3) des Steckergehäuses (2) im unteren und mittleren Bereich an den Innenseiten (20) ihrer Seitenwände (21) waagrechte und zueinander parallele Führungsstege (22) aufweisen, denen bei den Steckkontakt-Gehäusen (4) im unteren und mittleren Bereich an den Außenseiten (15) ihrer Seitenwände (16) vorhandene entsprechende Führungsnuten (23) zugeordnet sind, in die die genannten Führungsstege (22) beim Einschieben der Steckkontakt-Gehäuse (4) in die Aufnahmeschächte (3) eingreifen.

8. Elektrischer Steckverbinder nach einem der vorhergehenden Ansprüche,
**dadurch gekennzeichnet, daß**
die Steckkontakt-Gehäuse (4) an jeder Außenseite (15) ihrer Seitenwände (16) im oberen und unteren Bereich angeformte Rastzähne (24) haben und
diesen Rastzähnen (24) in den Seitenwänden (21) der Aufnahmeschächte (3) im oberen und unteren Bereich Gegenrast-Öffnungen (25) zugeordnet sind, in die die Rastzähne (24) einrasten, sobald die Steckkontakt-Gehäuse (4) vollständig in die Aufnahmeschächte (3) eingeschoben sind.

9. Elektrischer Steckverbinder nach einem der vorhergehenden Ansprüche,
**dadurch gekennzeichnet, daß**
das Steckergehäuse (2) zwei Aufnahmeschächte (3) aufweist, zwischen denen sich ein schmaler Wand-Aufnahmeschacht (7) befindet, in den beim Einstecken des Steckers (1) in den Steckkragen der geräteseitigen Steckerleiste eine Steckkragen-Querwand eingreift.

10. Elektrischer Steckverbinder nach einem der vorhergehenden Ansprüche,
**dadurch gekennzeichnet, daß**
der Boden (12) des Steckergehäuses (2) im Bereich jedes Aufnahmeschachtes (3) Stecköffnungen (13) hat, die mit den Steckkontakt-Elementen der in die Aufnahmeschächte (3) bis zu ihrer Verrastung eingeschobenen Steckkontakt-Gehäusen (4) fluchten.

11. Elektrischer Steckverbinder nach einem der vorhergehenden Ansprüche,
**dadurch gekennzeichnet, daß**
für die Verrastung des Steckers (1) in der geräteseitigen Steckerleiste an der Rückwand (10) des Steckergehäuses (2), und zwar am Boden (12), eine Rastfeder (37) angeformt ist, die sich parallel zur Rückwand (10) des Steckergehäuses (2) bis zu seinem oberen Rand erstreckt,
das Steckergehäuse (2) an seiner Oberseite eine Abdekkung (34) hat, die im Bereich der Aufnahmeschächte (3) zur Vorderseite (6) des Steckergehäuses (2) offene gerundete Aussparungen (35) aufweist,
die Abdeckung (34) sich in Form eines Kragens (38) über die Rückwand (10) des Steckergehäuses (2) hinaus erstreckt und
dieser Kragen (38), in den die Rastfeder (37) mit ihrem freien Ende hineinragt, der Sicherung der Rastfeder (37) gegen ihre unbeabsichtigte Betätigung dient.

12. Elektrischer Steckverbinder nach einem der vorhergehenden Ansprüche,
**dadurch gekennzeichnet, daß**
das Steckergehäuse (2) für eine Kodierung mit einer geräteseitigen Steckerleiste an der Vorderseite seines Bodens (12) Kodierzähne (39) aufweist, denen auf der Innenseite des Steckkragens der Steckerleiste entsprechende in Steckrichtung verlaufende Kodiernuten zugeordnet sind.

## Claims

1. An electrical connector for a number of plug contacts of compact construction, consisting of a plug (1) and an appliance-side multi-point connector with a plug collar for accommodating the plug (1),
in which the plug housing (2) is designed to accommodate plug contact housings (4), which themselves each accommodate a plurality of plug contact elements and may be locked in the plug housing (2),
**characterised in that**
the plug housing (2) comprises a plurality of identically dimensioned receiving shafts (3), which are arranged next to one another and have receiving openings (5) at the front (6) of the plug housing (2),
the plug contact housings (4) are conformed in width and depth to the dimensions of the receiving shafts (3) of the plug housing (2),
for coding between the receiving shafts (3) of the plug housing (2) and the plug contact housings (4), on the one hand the rear wall (10) of the plug housing (2) comprises in the area of each receiving shaft (3) and on the other hand the rear wall (30) of each plug contact housing (4) comprises coding elements (27, 31) in the form of indentations and elevated portions, which engage in one another in pairs when the plug contact housings (4) are inserted into the receiving shafts (3) in the plug housing (2) and
the depth and/or height dimensions of the coding elements (27, 31) engaging in one another in pairs are so selected that locking of a plug contact housing (4) in a receiving shaft (3) of the plug housing (2) is only possible when the coding of the receiving shaft (3) matches the coding of the plug contact housing (4) to be accommodated therein.

2. An electrical connector according to claim 1,
**characterised in that**
the complementary shaping of all the coding elements (27, 31) engaging in one another in pairs is identical and
the coding between the receiving shafts (3) of the plug housing (2) and the plug contact housings (4) is determined by the positioning of the coding elements (27, 31) engaging in one another in pairs.

3. An electrical connector according to claim 1 or 2,
**characterised in that**
four coding elements (27, 31) engaging in one another in pairs are provided in a receiving shaft (3) of the plug housing (2) for coding of a plug contact housing (4),
to this end, in each case two coding elements (27, 31) are arranged perpendicularly one above the other, for example centrally, with predetermined mutual spacing on the one hand in the rear wall (10) of the plug housing (2) in each case in the area of a receiving shaft (3) and on the other hand on the outside (29) of the rear wall (30) of a plug contact housing (4).

4. An electrical connector according to one of the preceding claims,
**characterised in that**
the complementary shaping of the coding elements (27, 31) engaging in one another in pairs is of interlocking design.

5. An electrical connector according to one of the preceding claims,
**characterised in that**
the coding elements (27, 31) take the form of through-holes in the rear wall (10) of the plug housing (2) in the area of the receiving shafts (3) and of teeth on the outside (29) of the rear walls (30) of the plug contact housings (4).

6. An electrical connector according to claim 5,
**characterised in that**
the holes are horizontally oriented longitudinal holes (28) and the teeth are horizontally oriented short longitudinal webs (32), the free end faces (33) of which are bevelled for better engagement in the longitudinal holes (28).

7. An electrical connector according to one of the preceding claims,
**characterised in that**,
in the lower and central areas on the insides (20) of their side walls (21), the receiving shafts (3) of the plug housing (2) comprise horizontal, mutually parallel guide webs (22), with which are associated matching guide channels (23) on the plug contact housings (4) in the lower and central areas of the outer sides (15) of their side walls (16), in which guide channels the stated guide webs (22) engage when the plug contact housings (4) are inserted into the receiving shafts (3).

8. An electrical connector according to one of the preceding claims,
**characterised in that**
the plug contact housings (4) have snap-in teeth (24) moulded on each outer side (15) of their side walls (16) in the upper and lower areas thereof and
these snap-in teeth (24) are associated with mating snap-in openings (25) in the side walls (21) of the receiving shafts (3) in the upper and lower areas thereof, into which openings the snap-in teeth (24) latch as soon as the plug contact housings (4) are fully inserted into the receiving shafts (3).

9. An electrical connector according to one of the preceding claims,
**characterised in that**
the plug housing (2) comprises two receiving shafts (3), between which there is located a narrow wall-receiving shaft (7), into which a plug collar transverse wall engages when the plug (1) is plugged into the plug collar of the appliance-side multipoint connector.

10. An electrical connector according to one of the preceding claims,
**characterised in that**
the base (12) of the plug housing (2) has plug-in openings (13) in the area of each receiving shaft (3), which openings are aligned with the plug contact elements of the plug contact housings (4) inserted into the receiving shafts (3) until they lock.

11. An electrical connector according to one of the preceding claims,
**characterised in that**
for locking of the plug (1) in the appliance-side multipoint connector, a detent spring (37) is moulded on the rear wall (10) of the plug housing (2), to be precise at the base (12), which spring extends parallel to the rear wall (10) of the plug housing (2) as far as the upper edge thereof,
the plug housing (2) has a cover (34) at its top, which cover comprises rounded recesses (35) in the area of the receiving shafts (3), which recesses are open towards the front (6) of the plug housing (2),
the cover (34) extends in the form of a collar (38) beyond the rear wall (10) of the plug housing (2) and
this collar (38), into which the detent spring (37) projects with its free end, serves in securing the detent spring (37) against unintentional actuation thereof.

12. An electrical connector according to one of the preceding claims,
**characterised in that**
the plug housing (2) comprises coding teeth (39) on the front of its base (12) for coding with an appliance-side multipoint connector, with which teeth there are associated corresponding coding channels extending in the plug-in direction on the inside of the plug collar of the multipoint connector.

## Revendications

1. Connecteur électrique pour plusieurs contacts à fiche de construction compacte, comprenant une fiche (1) et une réglette à fiche du côté de l'appareil, avec un collier d'enfichage pour la réception de la fiche (1),
le boîtier de fiche (2) étant destiné à la réception de boîtiers de contacts à fiche (4), recevant respectivement plusieurs éléments de contact à fiche et pouvant être verrouillés dans le boîtier de fiche (2),
**caractérisé en ce que**
le boîtier de fiche (2) comporte plusieurs canaux de réception (3) de dimensions identiques, agencés les uns à côté des autres et comportant des ouvertures de réception (5) sur le côté avant (6) du boîtier de fiche (2),
la largeur et la profondeur des boîtiers des contacts à fiche (4) sont adaptées aux dimensions des canaux de réception (3) du boîtier de fiche (2),
la paroi arrière (10) du boîtier de fiche (2) d'une part et la paroi arrière (30) de chaque boîtier de contacts à fiche (4) d'autre part, comportent dans la région de chaque canal de réception (3) des éléments de codage (27, 31) sous forme de creux et de saillies pour assurer le codage entre les canaux de réception (3) du boîtier de fiche (2) et les boîtiers des contacts à fiche (4), ces éléments de codage s'engageant par paires lors de l'insertion des boîtiers des contacts à fiche (4) dans les canaux de réception (3) dans le boîte de fiche (2), et
la profondeur et/ou la hauteur des éléments de codage à engagement par paires (27, 31) sont choisies de sorte que le verrouillage d'un boîtier de contact à fiche (4) dans un canal de réception (3) du boîtier de fiche (2) n'est possible que si le codage du canal de réception (3) coïncide avec le codage du boîtier de contact à fiche (4) devant y être reçu.

2. Connecteur électrique selon la revendication 1,
**caractérisé en ce que**
le formage complémentaire des éléments de codage à engagement par paires (27, 31) est identique et
le codage entre les canaux de réception (3) du boîtier de fiche (2) et les boîtiers des contacts à fiches (4) est déterminé par le positionnement des éléments de codage à engagement par paires (27, 31).

3. Connecteur électrique selon les revendications 1 ou 2,
**caractérisé en ce que**
quatre éléments de codage à engagement par paires (27, 31) sont agencés dans un canal de réception (3) du boîtier de fiche (2) pour le codage d'un boîtier de contacts à fiche (4),
deux éléments de codage (27, 31) sont agencés respectivement à un espacement prédéterminé, verticalement l'un sur l'autre, par exemple au centre, d'une part dans la paroi arrière (10) du boîtier de fiche (2), respectivement dans la région d'un canal de réception (3) et d'autre part sur le côté externe (29) de la paroi arrière (30) d'un boîtier de contacts à fiche (4).

4. Connecteur électrique selon l'une des revendications précédentes,
**caractérisé en ce que**
le formage complémentaire des éléments de codage à engagement par paires (27, 31) permet un engagement positif.

5. Connecteur électrique selon l'une des revendications précédentes,
**caractérisé en ce que**
les éléments de codage (27, 31) dans la paroi arrière (10) du boîtier de fiche (2) sont constitués dans la région des canaux de réception (3) par des trous de passage et sur le côté externe (29) des parois arrière (30) du boîtier de contacts à fiche (4) par des dents.

6. Connecteur électrique selon la revendication 5,
**caractérisé en ce que**
les trous sont constitués par des trous oblongs à orientation horizontale (28), les dents étant constituées par de courtes nervures à orientation horizontale (32), dont les côtés avant libres (33) sont chanfreinés en vue d'un meilleur engagement dans les trous oblongs (28).

7. Connecteur électrique selon l'une des revendications précédentes,
**caractérisé en ce que**
les canaux de réception (3) du boîtier de fiche (2) comportent dans la région inférieure et centrale, au niveau des côtés internes (20) de leurs parois latérales (21), des nervures de guidage horizontales et mutuellement parallèles (22), auxquelles sont affectées sur les boîtiers des contacts à fiche (4), dans la région inférieure et centrale des côtés externes (15) de leurs parois latérales (16), des rainures de guidage correspondantes
(23), dans lesquelles s'engagent lesdites nervures de guidage (22) lors de l'insertion des boîtiers des contacts à fiche (4) dans les canaux de réception (3).

8. Connecteur électrique selon l'une des revendications précédentes,
**caractérisé en ce que**
les boîtiers des contacts à fiche (4) comportent sur chaque côté externe (15) de leurs parois latérales (16) des dents d'encliquetage (24) agencées dans la région supérieure et inférieure, et
des ouvertures d'encliquetage opposées (25) agencées dans les parois latérales (21) des canaux de réception (3), dans la région supérieure et inférieure sont affectées à ces dents d'encliquetage (24), les dents d'encliquetage (24) s'engageant dans celles-ci dès que les boîtiers des contacts à fiche (4) sont insérés complètement dans les canaux de réception (3).

9. Connecteur électrique selon l'une des revendications précédentes,
**caractérisé en ce que**
le boîtier de fiche (2) comporte deux canaux de réception (3), entre lesquels est agencé un étroit canal de réception mural (7), dans lequel s'engage une paroi transversale du collier d'enfichage lors de l'insertion de la fiche (1) dans le collier d'enfichage de la réglette à fiches du côté de l'appareil.

10. Connecteur électrique selon l'une des revendications précédentes,
**caractérisé en ce que**
le fond (12) du boîtier de fiche (2) comporte dans la région de chaque canal de réception (3) des ouvertures d'enfichage (13), alignées avec les éléments de contact à fiche des boîtiers des contacts à fiche (4) insérés et verrouillés dans les canaux de réception (3).

11. Connecteur électrique selon l'une des revendications précédentes,
**caractérisé en ce que**
un ressort de verrouillage (37) est formé sur la paroi arrière(10) du boîtier de fiche (2), au niveau du fond (12) de celui-ci, s'étendant parallèlement à la paroi arrière (10) du boîtier de fiche (2) jusqu'à son bord supérieur pour verrouiller la fiche (1) dans la réglette à fiches du côté de l'appareil,
le boîtier de fiche (2) comporte au niveau de son côté supérieur une couverture (34), comportant des évidements arrondis (35) ouverts vers le côté avant (6) du boîtier de fiche (2), dans la région des canaux de réception (3),
la couverture (34) s'étend sous forme d'un collier (38) au-dessus de la paroi arrière (10) du boîtier de fiche (2), et
ce collier (38) dans lequel déborde le ressort de verrouillage (37) avec son extrémité libre sert à empêcher un actionnement intempestif du ressort de verrouillage (37).

12. Connecteur électrique selon l'une des revendications précédentes,
**caractérisé en ce que**
le boîtier de fiche (2) comporte sur le côté avant de son fond (12) des dents de codage (39) en vue du codage relatif à une réglette à fiches du côté de l'appareil, auxquelles sont affectées sur le côté interne du collier d'enfichage de la réglette à fiches des nervures de codage correspondantes s'étendant dans la direction d'enfichage.
